# EUROPÄISCHE PATENTSCHRIFT

(11) **EP 3 015 397 B1**
(45) Veröffentlichungstag und Bekanntmachung des Hinweises auf die Patenterteilung: **04.07.2018**
(21) Anmeldenummer: 15191543.6
(22) Anmeldetag: 26.10.2015
(51) Int. Cl.: B65D 75/32

(54) **ZUSAMMENSTELLUNG VON BEHÄLTERN**
COMBINATION OF CONTAINERS
COMBINAISON DE CONTENEURS

(30) Priorität: 27.10.2014 DE 202014105137 U
(43) Veröffentlichungstag der Anmeldung: 04.05.2016
(73) Patentinhaber: Dabrowski, Heike, 24229 Dänischenhagen (DE)
(72) Erfinder: BRUGGER, Robert, 87640 Biessenhofen (DE)
(74) Vertreter: Patentanwaltzkanzlei Hutzelmann

(56) Entgegenhaltungen:
- DE-U- 7 339 338
- DE-U1- 20 207 146
- FR-A1- 2 682 864
- GB-A- 2 459 089
- US-A- 5 791 478

## Beschreibung

Die Erfindung bezieht sich auf eine Mehrfachverpackung beinhaltend eine Zusammenstellung von Behältern zur Aufnahme von Gegenständen, insbesondere von Flüssigkeiten wie Tinkturen, Farbe oder dergleichen.

Oftmals werden zum Bereithalten von derartigen Flüssigkeiten kleine Behälter eingesetzt, die in Mehrstückverpackungen vorgehalten werden.

Gerade aber im Gesundheits- und auch um Tätowierbereich ist dies jedoch sehr problematisch, da nicht sichergestellt werden kann, daß die Behälter nicht anderweitig kontaminiert sind.

Die Folge sind dann zum Teil erhebliche Gesundheitsbeeinträchtigungen.

Aus der GB-A-2,459,089 sind beispielsweise Mehrfachverpackungen bekannt, welche ein gesondertes Entnehmen des Inhalts der einzelnen Gefache ermöglichen.

Ebenso ist aus der US-A-5,791,478 eine Mehrfachverpackung zur Abgabe von Portionen bekannt.

Der Erfindung liegt die Aufgabe zugrunde, eine Mehrfachverpackung beinhaltend Zusammenstellung von Behältern vorzuschlagen, welche die genannten Probleme beseitigt.

Diese Aufgabe wird erfindungsgemäß dadurch gelöst, daß jeder einzelne Behälter in einer Einzelverpackung vorgesehen ist und daß jede Einzelverpackung einzeln öffenbar ausgebildet ist und daß mehrere Einzelverpackungen zu einer Mehrfachverpackung zusammengefügt sind, die als Tray ausgebildet ist, wobei diese voneinander trennbar ausgebildet sind und daß die Einzelverpackungen steril ausgeführt sind und daß die Behälter als Töpfchen ausgebildet sind.

Hierdurch kann jeder Behälter bei Bedarf aus seiner Verpackung entnommen werden. Verunreinigungen werden vermieden.

Hiermit wird die Handhabung vereinfacht. Es stehen eine Anzahl von Behältern zur Verfügung, die nach Bedarf abgetrennt werden können.

Damit sind die Mehrfachverpackungen sehr leicht handhabbar.

Auch wenn mehrere Einzelverpackungen zu einer Mehrfachverpackung zusammengefügt sind, kann jeweil ein Behälter entnommen werden.

Dadurch werden etwaige, vermeidbare Gesundheitsbeeinträchtigungen verhindert. Töpfchen eignen sich besonders gut zur Aufnahme von Flüssigkeiten wie Tätowierfarbe.

Ebenfalls sehr vorteilhaft ist es erfindungsgemäß, wenn die Töpfchen unterschiedliche Größen aufweisen.

Damit kann je nach benötigter Flüssigkeitsmenge eine entsprechende Töpfchengröße ausgewählt werden. Mehrere unterschiedlich große Töpfchengrößen können zusammen in einer Mehrfachverpackung vorgesehen sein.

Gemäß einer Fortbildung der Erfindung ist es auch äußerst vorteilhaft, wenn jede Einzelverpackung mit einer individuellen Kennzeichnung versehen ist, die als Seriennummer oder Chargennummer ausgeführt sein kann.

Durch diese individuelle Kennzeichnung kann jederzeit nachgewiesen werden, welcher Behälter wann zu welchem Zweck verwendet wurde und woher dieser stammte. Es kann nachgewiesen werden, daß ein einwandfreies Behältnis eingesetzt wurde.

Sehr vorteilhaft ist es erfindungsgemäß auch, wenn die Behälter zylindrisch oder kegelstumpfförmig ausgebildet sind.

Diese Form hat sich als sehr standfest erwiesen und enthaltene Flüssigkeit kann sehr gut entnommen werden.

Desweiteren ist es erfindungsgemäß sehr vorteilhaft, wenn die Behälter zur Aufnahme von Tätowierfarbe vorgesehen sind.

Gerade im Tätowierbereich ist ein lückenloser Nachweis der Hygiene absolut erstrebenswert um Infektionen zu verhindern.

Im folgenden wird die Erfindung anhand eines Ausführungsbeispiels veranschaulicht.

Dabei zeigen:
- Fig. 1: eine Ansicht mehrerer erfindungsgemäßer Behälter in unterschiedlichen Größen, und
- Fig. 2: ein Schaubild einer Mehrfachverpackung mit mehreren einzelverpackten Behältern.

Mit 1 ist in Fig. 1 ein Behälter mit einer Seitenwand 2 und einem Boden 3 bezeichnet. Der Behälter 1 ist dabei kegelstumpfförmig ausgebildet. Mit 1a, 1b, 1c und 1d sind unterschiedliche Behältergrößen bezeichnet.

Die Behälter 1 sind in einem Tray 21 verpackt. Hierzu sind im Tray 21 Mulden 22 vorgesehen, in welche die Behälter 1 eingelegt sind.

Das Tray 21 ist in diesem Ausführungsbeispiel aus tiefgezogenem Kunststoff gefertigt.

Die Mulden 22 sind mit einer Abdeckfolie 23 abgedeckt. Entsprechend jeder Mulde 22 ist die Abdeckfolie 23 mit Perforationen 24 versehen, die einen entsprechenden Teilbereich von den restlichen Mulden 22 trennen.

Um eine leichte Öffenbarkeit der Mulden zu gewährleisten, können Griffmulden 25 vorgesehen sein, die im Tray 21 angeordnet und jeweils einer Mulde 22 zugeordnet sind.

Zudem können korrespondierend zu den Perforationen 24 im Tray 21 auch Perforationen 26 vorgesehen sein, mit deren Hilfe einzelne Mulden 22 vom Tray 21 abgetrennt werden können.

Auf der Abdeckfolie 23 kann für jede Einzelverpackung eine Kennzeichnung 27 angeordnet sein, mit deren Hilfe der Inhalt jeder Mulde 22 eindeutig identifizierbar ist. Diese Kennzeichnung 27 kann dabei als Chargennummer vorgesehen sein.

Die Behälter 1 sind gemäß vorliegendem Ausführungsbeispiel als Gefäße für Tätowierfarbe vorgesehen.

Gerade im Tätowierbereich ist ein lückenloser Nachweis der Hygiene absolut erstrebenswert um Infektionen zu verhindern.

Hierzu sind die einzelnen Behälter 1 steril einzeln verpackt und werden je nach Bedarf erst zum jeweiligen Einsatzzeitpunkt aus der Verpackung entnommen, wodurch unerwünschte Verunreinigungen verhindert werden. Vielmehr ist die Sterilität der Behälter bis zum Einsatz gewährleistet.

In einem Tray 21 können lauter gleich große Behälter 1 oder aber auch eine Zusammenstellung unterschiedlicher Größen vorgesehen sein.

Je nach Bedarf wird dann die entsprechende Behältergröße entnommen. Diese kann dann auf dem Arbeitsplatz angeordnet und mit Farbe befüllt werden.

Zur Unterscheidung einzelner Töpfchentypen können die Töpfchen mit Erkennungsmerkmalen versehen sein. Eine Möglichkeit ist, die Töpfchen unterschiedlich einzufärben.

## Patentansprüche

1. Mehrfachverpackung (21) beinhaltend eine Zusammenstellung von Behältern (1) zur Aufnahme von Gegenständen, insbesondere von Flüssigkeiten wie Tinkturen, Farbe oder dergleichen, wobei jeder einzelne Behälter (1) in einer Einzelverpackung (22) vorgesehen ist, jede Einzelverpackung (22) einzeln öffenbar ausgebildet ist und mehrere Einzelverpackungen (22) zu einer Mehrfachverpackung (21) zusammengefügt sind, die als Tray (21) ausgebildet ist **dadurch gekennzeichnet, dass** die Einzelverpackungen voneinander trennbar ausgebildet sind und daß die Einzelverpackungen (22) steril ausgeführt sind und daß die Behälter (1) als Töpfchen ausgebildet sind.

2. Mehrfachverpackung nach Anspruch 1, **dadurch gekennzeichnet, daß** die Töpfchen (1) unterschiedliche Größen (1a, 1b, 1c, 1d) aufweisen.

3. Mehrfachverpackung nach Anspruch 1 oder 2, **dadurch gekennzeichnet, daß** jede Einzelverpackung (22) mit einer individuellen Kennzeichnung versehen ist, die als Seriennummer oder Chargennummer ausgeführt sein kann.

4. Mehrfachverpackung nach einem der vorangehenden Ansprüche, **dadurch gekennzeichnet, daß** die Behälter (1) zylindrisch oder kegelstumpfförmig ausgebildet sind.

5. Mehrfachverpackung nach einem der vorangehenden Ansprüche, **dadurch gekennzeichnet, daß** die Behälter (1) zur Aufnahme von Tätowierfarbe vorgesehen sind.

## Claims

1. Multiple packaging (21) comprising an assembly of containers (1) for reception of articles, particularly liquids such as tinctures, dyes or the like, wherein each individual container (1) is provided in an individual packaging (22), each individual packaging (22) is constructed to be individually openable and several individual packagings (22) are combined to form a multiple packaging, which is constructed as a tray (21), **characterised in that** the individual packagings are constructed to be separable from one another, that the individual packagings (22) are formed to be sterile and that the containers (1) are constructed as small pots.

2. Multiple packaging according to claim 1, **characterised in that** the small pots (1) have different sizes (1a, 1b, 1c, 1d).

3. Multiple packaging according to claim 1 or 2, **characterised in that** each individual packaging (22) is provided with an individual marking, which can be a series number or batch number.

4. Multiple packaging according to any one of the preceding claims, **characterised in that** the containers (1) are of cylindrical or frusto-conical form.

5. Multiple packaging according to any one of the preceding claims, **characterised in that** the containers (1) are provided for tattooing dyes.

## Revendications

1. Emballage multiple (21) renfermant une combinaison de réceptacles (1) conçus pour recevoir des objets, en particulier des liquides tels que des teintures, de l'encre ou des substances similaires, chaque réceptacle individuel (1) étant prévu dans un emballage individuel (22), chaque emballage individuel (22) étant réalisé avec faculté d'ouverture individuelle, et plusieurs emballages individuels (22) étant regroupés en un emballage multiple (21) réalisé sous la forme d'un plateau (21), **caractérisé par le fait que** les emballages individuels sont conçus pour pouvoir être séparés les uns des autres ; **par le fait que** lesdits emballages individuels (22) sont de réalisation stérile ; et **par le fait que** les réceptacles (1) sont réalisés sous la forme de petits pots.

2. Emballage multiple selon la revendication 1, **caractérisé par le fait que** les petits pots (1) présentent des tailles différentes (1a, 1b, 1c, 1d).

3. Emballage multiple selon la revendication 1 ou 2, **caractérisé par le fait que** chaque emballage individuel (22) est pourvu d'une caractérisation distincte pouvant être réalisée comme un numéro de série, ou comme un numéro de lot.

4. Emballage multiple selon l'une des revendications précédentes, **caractérisé par le fait que** les réceptacles (1) sont de réalisation cylindrique ou tronconique.

5. Emballage multiple selon l'une des revendications précédentes, **caractérisé par le fait que** les réceptacles (1) sont prévus pour recevoir de l'encre de tatouage.
